# EUROPÄISCHE PATENTANMELDUNG

(11) **EP 0 196 505 A1**
(43) Veröffentlichungstag der Anmeldung: **08.10.1986**
(21) Anmeldenummer: 86103244.9
(22) Anmeldetag: 11.03.1986
(51) Int. Cl.: B63B 35/82

(54) **Surfrigg**

(30) Priorität: 29.03.1985 DE 3511540
(71) Anmelder: Galle, Gerhard, Dr.-Ing., D-8721 Geldersheim (DE)
(72) Erfinder: Galle, Gerhard, Dr.-Ing., D-8721 Geldersheim (DE)
(74) Vertreter: Pöhner, Wilfried Anton, Dr.

(57) **Zusammenfassung**

Zur besseren Handhabund und Erseugung eines optimaleren Segelprofils wird ein Surfrigg vorgeschlagen, das aus einem Mast (3) und einem daran befestigten Segel (1) besteht, welches durch einem im unteren Bereich befindlichen unteren Baum (15) und ein im Bereich des Oberliekes (6) im wesentlichen horizontal verlaufenden oberen Baum (4) aufgespannt ist. Im Bereich des Achterliekes (8) befindet sich die Verstärkund (14) und der obere Baum (4) und der untere Baum (15) sind jeweils mit einem End mit dem Mast (3) und dem anderen Ende mit der Verstärkung (14) zu einem geschlossenen Rahmen verbunden.

## Beschreibung

Die Erfindung bezieht sich auf ein Surfrigg mit einem Mast und einem daran befestigten Segel, das durch einen im unteren Bereich befindlichen unteren Baum und einen im Bereich des Oberliekes im wesentlichen horizontal verlaufenden oberen Baum aufgespannt ist.

Schon seit langem ist insbesondere aus dem pazifischen Raum bekannt, daß man zur sportlichen Betätigung und Freizeitgestaltung Brandungswellen auf brettförmigen Gebilden stehend "abreiten" kann, was als "Surfen" bezeichnet wird. In jüngster Zeit hat eine hiervon abweichende Variante in Form des sogenannten "Windsurfens" weite Verbreitung gefunden, bei der das Surfbrett mit Hilfe von Windkraft seinen Vortrieb erfährt, so daß eine Benutzung unabhängig von Brandungswellen möglich wird. Dieses besteht in seinem grundsätzlichen Aufbau aus einem Brett und einem darauf befestigbaren und nach allen Seiten verschwenkbaren Rigg, welches gebildet wird aus einem Mast und einem damit verbundenen, in aller Regel als Hochsegel geformten Segel, welches in seinem unteren Bereich über eine Vorrichtung aufgespannt wird. Durch entsprechende Stellung des Segels relativ zum Wind kann der auf dem Brett stehende Benutzer den Vortrieb und die Steuerung der Brettbewegung bestimmen. So wird ein Anluven, d. h. ein Drehen des Surfbretts in den Wind, dadurch erreicht, daß durch Verschwenken des Riggs zum Heck hin der Segeldruckpunkt nach hinten wandert und hinter den Lateraldruckpunkt des Brettes zu liegen kommt und umgekehrt beim Abfallen, d. h. ein Drehen des Brettes quer zum Wind, das Rigg mit dem Segel zum Bug des Brettes hin bewegt wird, so daß der Segeldruckpunkt eine Lage vor dem Lateraldruckpunkt erhält. Durch entsprechende Bedienung und Einstellung des Segels lassen sich Manöver wie Wenden (Drehen des Buges durch den Wind) und Halsen (Drehen des Heckes durch den Wind) vornehmen. Während der Fahrt steht der Benutzer kurz hinter dem Mastfuß etwa auf der Mitte des Brettes und ergreift mit beiden Händen den in Schulterhöhe verlaufenden Gabelbaum, dessen vom Mast entfernt liegendes Ende mit der äußeren Ecke des Segels verbunden und verspannt ist. Während der Startphase ist das Segel zunächst aus dem Wasser zu ziehen, aufzurichten und dann langsam in die Fahrtposition überzuführen. Hierbei sind mitunter erhebliche Kräfte aufzuwenden, um das häufig noch mit Wasser gefüllte Segel herauszuziehen und aufzurichten. Sowohl aus der DE-OS 31 19 531 als auch aus der nachveröffentlichten DE-OS 34 04 188 ist bekannt, das Top der Segelfläche dadurch zu vergrößern, daß neben dem unteren auch ein im wesentlichen horizontal verlaufender oberer Baum zur Aufspannung des Segels eingesetzt wird. Zur Erreichung eines optimalen Vortriebes müssen sowohl die Flächen der Segel als auch deren Trimmung den unterschiedlichen Windverhältnissen (Leicht- oder Starkwind) angepaßt werden. Hiervon ausgehend hat sich die Erfindung die Verbesserung der bekannten Surfriggs dahingehend zur Aufgabe gemacht, daß sie bei optimalem Vortrieb den Einsatz von Segeln unterschiedlicher Größen und Formen erlauben.

Gelöst wird diese Aufgabe erfindungsgemäß dadurch, daß sich im Bereich des Achterlieks des Segels eine Verstärkung befindet und der obere Baum und der untere Baum jeweils mit einem Ende mit dem Mast und dem anderen Ende mit der Verstärkung zu einem geschlossenen Rahmen verbunden ist. Entsprechend der aus dem Segeln bekannten Terminologie bezeichnet Oberliek die Oberkante, Achterliek die rückwärtige, mastabgewandte Kante und entsprechend Unter- und Vorliek die untere und vordere Kante des Segels. Der Begriff "Baum" ist hierbei im Sinne der Erfindung weit auszulegen, denn er soll neben einteiligen Bäumen im engeren Sinne, z. B. einem Rohr, auch zwei- und mehrteilige wie z. B. Gabelbäume umfassen. Im Bereich des Achterliekes ist zur Verbesserung der aerodynamischen Eigenschaften, der Stabilität der Segel und insbesondere zur Erleichterung der Anbringung von unterschiedlichen Segelgrößen und -formen eine Verstärkung angeordnet. Diese kann sich sowohl inner- als auch außerhalb des Segels befinden und insbesondere auch als Mast ausgebildet werden.

Die Verstärkung steht mit ihrem einen Ende mit dem oberen und mit ihrem gegenüberliegenden Ende mit dem unteren Baum in Verbindung, wobei letztere ihrerseits mit dem Mast verbunden sind. Die Realisierung dieser Verbindungen steht im Rahmen der Erfindung grundsätzlich frei, insbesondere können sie als Gelenk- oder starre Verbindung ausgebildet werden. Stets erhält man einen geschlossenen unter Umständen relativ gegeneinander beweglichen Rahmen, der besteht aus der Verstärkung, dem oberen und unteren Baum sowie dem Mast. Im Spezialfall starrer Verbindungen erhält man einen starren, geschlossenen Rahmen, der sich nur als Ganzes relativ zum Surfbord verschwenken läßt. Das Gewicht der beiden Bäume also auch der Verstärkung wird dann voll und ganz vom Mast getragen.

Die durch das erfindungsgemäße Surfrigg erreichbaren Vorteile sind vielfältig:
Durch den Einsatz eines geschlossenen Rahmens, in dem sich Segel unterschiedlicher Formen und Größen in an sich üblicher Weise befestigen lassen, wird eine Anpassung an unterschiedliche Windverhältnisse in ein und demselben Rahmen möglich. Durch den geschlossenen Rahmen werden weiterhin zusätzliche Möglichkeiten der Trimmungen des Segels sowie auch ein Reffen u. a. durch Umwickeln von Mast oder Baum realisierbar, so daß sich das erfindungsgemäße Surfrigg insbesondere auch zur Verwendung bei Starkwind eignet. Im Vergleich zu dem aus dem Stande der Technik bekannten Hochsegeln ergibt sich darüber hinaus bei gleicher Länge des Mastes eine größere Segelfläche und demzufolge auch bei gleicher Windstärke ein erhöhter Vortrieb. Andererseits läst sich unter Beibehaltung der Segelfläche die Läige des Mastes oder der Bäume verkürzen, was zu ei-ner wesentlichen Vereinfachung und Erleichterurg der Handhabung führt, beispielsweise dadurch, daß durch die geringere Breite des Segels das Herausziehen aus dem Wasser und durch den verkürzten Mast das Aufstellen und Manövrieren vereinfacht wird. Durch Verwendung eines geschlossenen Rahmens ergibt sich als Vorzug eine höhere Steifigkeit des Segels bei geringerer Breite, so daß sich das Segel beim Auftreffen auch stärkerer Winde nicht so stark durchbiegt und ausbeult und somit ein flacheres Profil erhalten bleibt, das wesentlich bessere und vorteilhaftere aerodynamische Werte ergibt. Bei den bekannten Surfsegeln ist bei stärkeren Winden ein entsprechend kräftiges Durchbiegen des Segels zu beobachten und zwar soweit, daß es an einer Seite des Gabelbaumes anzuliegen kommt, diese nach außen drückt und die Spannung des Segels zwischen Mast und äußerem Ende des Gabelbaums noch weiter reduziert, mit der Folge, daß sich das Segel noch mehr ausbeult und ein noch ausgeprägteres Profil zeigt. Zur Erreichung eines flachen Segelprofiles, insbesondere bei starkem Wind, bedarf es bei dem im Stande der Technik bekannten Surfsegeln ganz besonderer Anstrengungen, um dann gerade ein flaches Profil zu erreichen, was unter Auftriebsgesichtspunkten wesentlich günstiger ist.

Der im wesentlichen als Viereck ausgebildete Rahmen erlaubt den Einsatz von Segeln entsprechender Form, bei denen Vor- und Achterliek nur aus zwei Segelbahnen gefertigt werden können. Die Segelherstellung wird dadurch erheblich erleichtert, beschleunigt und verbilligt.

Grundsätzlich kann der Rahmen so ausgebildet sein, daß der untere Baum weit nach unten verschoben ist und dadurch dicht über das Surfbord zu liegen kommt. Es entsteht dann eine optimal große Segelfläche. Eine Bedienung durch das Ergreifen, Halten und Führen des unteren Baumes ist dann allerdings nicht mehr möglich, so daß zusätzliche Haltevorrichtungen erforderlich werden, die durch Anbringen eines Gabelbaumes oder Haltestangen oder Halteschlaufen realisiert werden können. Sie können zweckmäßig ohne weiteres auch an der Verstärkung (dem achterlieken Mast) des Rahmens befestigt sein.

Die Anbringung eines Segelfensters etwa im Bereich der Haltevorrichtung ermöglicht dem Benutzer durch das Segel hindurch die Leeseite des Surfbrettes einzusehen, um zur Vermeidung von Kollisionen und anderer Unfälle rechtzeitig die geeigneten Manöver in die Wege leiten zu können.

In einer Weiterbildung ist das Segel ein- oder mehrfach geteilt oder teilbar, wodurch die Anpassung der Segelfläche an die jeweils herrschenden Windverhältnisse möglich wird. Es kann die Teilung des Segels in einer der üblichen Weisen, z. B. unter Zuhilfenahme eines Reißverschlusses vorgenommen werden. Die Aufteilung des Segels ist grundsätzlich beliebig, so kann beispielsweise die zwischen oberem Baummast und Verstärkung befindliche Segelfläche abtrennbar sein, wodurch eine einfache Reffmöglichkeit bei stärkeren Winden gegeben wird. Gerade die Verwendung eines starren Rahmens ermöglicht eine fast beliebige Unterteilung des Segels.

In einer Weiterbildung können Teile des Segels, insbesondere die unterhalb der Haltevorrichtungen 7 liegenden Bereiche, als feststehendes Profil ausgebildet sein, deren Gestalt entsprechend den optimalen Flügelprofilen bei Flugzeugen, hier insbesondere aus dem niedrigeren Geschwindigkeitsbereich, gewählt wird.

Schließlich ist noch von Vorteil, die Haltevorrichtung und/oder den unteren und/oder oberen Baum als Rohr auszubilden und evtl. mit Haltegriffen auszurüsten. Ein Rohr bietet den Vorteil hoher Steifigkeit, so daß auch bei höheren Windkräften nach wie vor ein flaches Profil des Segels erhalten bleibt. Um eine Handhabung durch die Bedienungsperson zu ermöglichen, können zusätzliche Haltegriffe angebracht sein.

Schließlich wird noch vorgeschlagen, den Mastfuß am unteren Baum verschiebbar anzuordnen, so daß der Segeldruckpunkt relativ zum Bord verändert werden kann. Gleichzeitig läßt sich das für das Segel aufzuwendende Haltemoment bezüglich der Hochachse verringern.

Weitere Einzelheiten, Merkmale und Vorteile der Erfindung lassen sich dem nachfolgenden Beschreibungsteil entnehmen, in dem an Hand der Zeichnung ein in schematischer Darstellung wiedergegebenes Ausführungsbeispiel näher erläutert wird. Es zeigt ein Surfrigg mit starrem Rahmen und zusätzlichen Haltevorrichtungen.

Das in Seitenansicht wiedergegebene erfindungsgemäße Surfrigg besteht aus einem Segel 1, welches an seinem Vorliek als Masttasche ausgebildet ist, die vom Mast 3 durchgriffen wird. Im Bereich des oberen Endes des Mastes 3 ist ein im wesentlichen horizontal verlaufender oberer Baum 4 angebracht, der mit seinem einen Ende mit dem Mast verbunden ist und seinem anderen Ende mit einer Verstärkung 14 in Verbindung steht. Ausgehend vom oberen Baum erstreckt sich das Segel 1 nach unten zu, wobei es sich vebreitert und durch den Mast 3 geführt wird. In einer bestimmten Höhe, die in etwa durch die Schulterhöhe des Benutzers im eingebauten Zustand bestimmt wird, ist einerseits am Mast 3 und andererseits an der Verstärkung 14 eine Haltevorrichtung 7 und zwar im wesentlichen ebenfalls horizontal verlaufend befestigt. Im unteren Bereich und etwa in Höhe der Haltevorrichtung 7 ist in an sich bekannter Weise ein hier dreiecksförmiges Segelfenster 12 innerhalb des Segels 1 angebracht, um dem Benutzer auch die Leeseite während der Fahrt einsehbar zu machen.

Durch die gezeigte Verstärkung 14 werden der obere Baum 4 und der untere Baum 15 sowie der Mast 3 starr zu einem geschlossenen Rahmen miteinander verbunden, um auf diese Weise Torsionen und Verwindungen des gesamten Systemes und insbesondere des Segels 1 zu verhindern. Im oberen Bereich desselben ist durch eine gestrichelte Linie angedeutet, daß es aus zwei, voneinander trennbaren Teilen besteht, so daß bei stärkeren Winden die Segelfläche verkleinert und an die Windverhältnisse angepaßt werden kann, ohne daß der Mast, die beiden Bäume, oder die Verstärkung verändert werden müssen, wie das heutzutage üblich ist.

Als Haltevorrichtung 7 wird ein Rohr als Stange verwendet, was eine Teilung des Segels 1 erforderlich macht. Der aus Mast 3, oberem Baum 4, Verstärkung 14 und unterem Baum 15 gebildete Rahmen ist über den unteren Baum 15 über ein Verbindungsstück 16 am Mastfuß 10 befestigbar. Dabei ist das Verbindungsstück 16 entweder fest oder verschiebbar angeordnet.

Im Ergebnis erhält man ein Surfrigg, das sich wesentlich besser gebrauchen und handhaben läßt als die aus dem Stande der Technik bekannten Vorrichtungen, darüber hinaus insbesondere bei stärkeren Winden ein wesentlich besseres, weil flacheres Segelprofil zeigt, ein Reffen des Segels ermöglicht und von relativ einfachem Aufbau ist.

## Patentansprüche

1. Surfrigg mit einem Mast und einem daran befestigten Segel, das durch einen im unteren Bereich befindlichen unteren Baum und einen im Bereich des Oberliekes im wesentlichen horizontal verlaufenden oberen Baum aufgespannt ist, dadurch gekennzeich- net , daß sich im Bereich des Achterliekes 8 eine Verstärkung 14 befindet und der obere Baum 4 und der untere Baum 15 jeweils mit einem Ende mit dem Mast 3 und dem anderen Ende mit der Verstärkung 14 zu einem geschlossenen Rahmen verbunden ist.

2. Surfrigg nach Anspruch 1, dadurch gekennzeichnet , daß die Verstärkung 14 ein Mast ist.

3. Surfrigg nach Anspruch 1 oder 2, ge- kennzeichnet durch starre Verbindungen.

4. Surfrigg nach einem der Ansprüche 1 bis 3, gekennzeichnet durch zusätzliche Haltevorrichtungen 7, z. B. einen Gabelbaum.

5. Surfrigg nach einem der Ansprüche 1 bis 4, gekennzeichnet durch vom Achterliek 8 aus zugängliche und im wesentlichen horizontal angeordnete Lattentaschen 11.

6. Surfrigg nach einem der Ansprüche 1 bis 5, gekennzeichnet durch ein Segelfenster 12.

7. Surfrigg nach einem der Ansprüche 1 bis 6, gekennzeichnet durch ein ein- oder mehrfach geteiltes oder teilbares Segel 1.

8. Surfrigg nach einem der Ansprüche 1 bis 7, dadurch gekennzeich- net , daß Teile des Segels 1, insbesondere der unterhalb von Baum 7 liegende Teil, als feststehendes Profil ausgebildet sind.

9. Surfrigg nach einem der Ansprüche 1 bis 8, dadurch gekennzeich- net , daß die Haltevorrichtung 7 und/ oder untere Baum 15 und/oder oberer Baum 4 ein Rohr ist, das evtl. mit Halteknöpfen ausgerüstet ist.

10. Surfrigg nach einem der Ansprüche 1 - 9 , dadurch gekennzeich- net , daß der Mastfuß 10 am unteren Baum 15 verschiebbar ist.
